# EUROPÄISCHE PATENTSCHRIFT

(11) **EP 0 466 717 B1**
(45) Veröffentlichungstag und Bekanntmachung des Hinweises auf die Patenterteilung: **11.08.1993**
(21) Anmeldenummer: 90904754.0
(22) Anmeldetag: 21.03.1990
(51) Int. Cl.: G05F 3/30

(54) **PRÄZISIONS-REFERENZSPANNUNGSQUELLE**
PRECISION REFERENCE-VOLTAGE SOURCE
SOURCE DE TENSION DE REFERENCE DE PRECISION

(30) Priorität: 01.04.1989 DE 3910511; 23.02.1990 DE 4005756
(43) Veröffentlichungstag der Anmeldung: 22.01.1992
(73) Patentinhaber: ROBERT BOSCH GMBH, 70442 Stuttgart (DE)
(72) Erfinder: CONZELMANN, Gerhard, D-7022 Leinfelden-Oberaichen (DE); NAGEL, Karl, D-7413 Gomaringen (DE); FIEDLER, Gerhard, D-7441 Neckartailfingen (DE); JUNGER, Andreas, D-7410 Reutlingen 2 (DE)
(86) Internationale Anmeldenummer: DE9000212
(87) Internationale Veröffentlichungsnummer: WO9012353

(56) Entgegenhaltungen:
- WO-A-89/07793
- GB-A- 2 199 677
- US-A- 4 242 693
- US-A- 4 250 445
- US-A- 4 362 984
- US-A- 4 490 670
- IEEE INTERNATIONAL SOLID-STATE CIRCUITS CONFERENCE February 1985,CORAL GABLES,FLORIDA, USA pages 142-326; DEGRAUWE ET AL:"A FAMILY OF CMOS COMPATIBLE BANDGAP REFERENCES" see page 142,right-hand column,lines 1-22;figures 1-4
- IEEE JOURNAL OF SOLID-STATE CIRCUITS VOL.SC-18,No.6,December 1983 NEW-YORK,USA pages 634-643;BANG-SUP SONG et AL:"A PRECISION CURVATURE-COMPENSATED CMOS BANDGAP REFERENCE" see page 636,right-hand column,line 34-page 638,right-hand column,line 23;figures 3-5
- Handbook of Semiconductor Electronics, Lloyd P. Hunter.McGraw Hill Book Company, New York, U.S.A. Third Edition,1970

## Beschreibung

### Stand der Technik

Die Erfindung betrifft eine Präzisions-Referenzspannungsquelle nach der Gattung des unabhängigen Anspruchs 1.

Die Anforderungen an die Kenndaten monolithisch integrierter Schaltungen für das Kraftfahrzeug werden laufend höher. Wegen des großen Temperaturbereichs von -40°C C ≦ Tⱼ ≦ + 150° C und darüber sind Referenzspannungsquellen mit extrem kleinem bzw. definiert vorgebbarem Temperaturkoeffizienten (TK) und geringer Piezo-Empfindlichkeit besonders wichtig.

Aus dem Aufsatz von G. C. M. Meijer, P. C. Schmale und K. van Zalinge "A New Curvature-Corrected Bandgap Reference" in IEEE Journal of Solid-State Circuits, Vol. SC-17, Nr. 6, Dez. 1982 ist bereits eine Präzisions-Referenzspannungsquelle bekannt, die 47 Komponenten auf einer Chipfläche von 4 mm² enthält und einen IC-Herstellungsprozeß mit Nickel-Chrom-Widerstands-Technologie erfordert. Ihr Temperaturkoeffizient wird mit 50 ppm in einem Temperaturbereich von 25° C ≦ Tⱼ ≦ 85° C angegeben.

Aus dem Aufsatz von A. P. Brokaw "A Simple Three-Terminal IC Bandgap-Reference" in IEEE Journal of Solid-State Circuits, Vol. SC-9, Nr, Dez. 1974 ist des weiteren bereits eine nach dem Bandgap-Prinzip arbeitende monolisthisch integrierte Referenzspannungsquelle bekannt, die 29 Komponenten auf einer Chipfläche von 1,47 mm² enthält und ebenfalls mit Nickel-Chrom-Widerstands-Technologie hergestellt wird. Ihr Temperaturkoeffizient wird mit 5 bis 60 ppm für einen Temperaturbereich von -55°C ≦ Tⱼ ≦ 125°C angegeben.

Aus der US-PS 4 490 670 ist ferner eine nach dem Bandgap-Prinzip arbeitende, monolithisch integrierte Referenzspannungsquelle bekannt, bei der die Temperaturabhängigkeit der Referenzspannung linearisiert ist. Bei dieser bekannten Schaltungsanordnung sind zur Linearisierung drei Strompfade mit jeweils einem zugeordneten Referenztransistor notwendig, und ein darüber hinaus für die Linearisierung benötigter Widerstand liegt außerhalb dieser Strompfade parallel zur Emitter-Kollektor-Strecke eines der drei Referenztransistoren.

Aus der GB-OS 2 199 677 ist ferner eine Referenzspannungsquelle nach der Gattung des Hauptanspruchs bekannt. Diese benötigt zur Linearisierung außer dem ersten und dem zweiten Referenztransistor und dem ersten und dem zweiten Widerstand einen weiteren Referenztransistor und zwei mit dem weiteren Referenztransistor zusammenarbeitende weitere Widerstände.

Aus der US-PS 4 250 445 ist des weiteren eine Referenzspannungsquelle nach der Gattung des Hauptanspruchs bekannt, bei der die beiden Widerstände als Nickel-Chrom-Schichtwiderstände ausgebildet sind und demzufolge den Temperaturkoeffizienten "Null" bzw. einen sehr kleinen Temperaturkoeffizienten haben. Bei dieser bekannten Referenzspannungsquelle ist der quadratische Term der Referenzspannung bereits mit einem Widerstand kompensierbar, dessen Temperaturkoeffizient linear mit der Temperatur zusammenhängt. Diese Referenzspannungsquelle hat aber den Nachteil, daß für die Herstellung der Nickel-Chrom-Schichtwiderstände zusätzliche Verfahrensschritte, nämlich das Aufbringen der Nickel-Chrom-Widerstandsschicht samt zugehörigem Fotolackprozeß, erforderlich sind, was einen erheblichen Kostenmehraufwand bedeutet.

### Vorteile der Erfindung

Die erfindungsgemäße Präzisions-Referenzspannungsquelle mit den kennzeichnenden Merkmalen des unabhängigen Anspruchs 1 hat demgegenüber den Vorteil, daß bei ihr die Piezo-Empfindlichkeit gesenkt ist. Weitere Vorteile ergeben sich aus den abhäungigen Ansprüchen 2 bis 15.

Der Temperaturkoeffizient der Bandgap-Spannung von Silizium enthält Terme höherer Ordnung (Tsividis, Y. P.: "Accurate Analysis of Temperature Effects in I_{C} - V_{BE} Characteristics with Application to Bandgap Reference Sources", IEEE Journal of Solid-State Circuits, Vol. SC-15, Nr. 6, Dez. 1980).

Für die monolithisch integrierte Schaltung stehen folgende Zonen zur Verfügung: Substrat (P⁻), Isolierungs-Diffusion (P-P⁺), Epitaxie (N⁻), buried-layer-Diffusion (N⁺), deep-collector-Diffusion (N⁺), Basis-Diffusion (P), Emitter-Diffusion (N⁺), Metallisierung und evtl. weitere Zonen wie dotiertes Polysilizium bzw. Cr/Ni-Widerstände (für "fused-links"); auch weitere Zonen können prozeßbedingt vorhanden sein, wie etwa eine obere und eine untere Isolierungs-Diffusion oder eine Basisanschluß-Diffusion.

Betrachtet man die Temperaturkoeffizienten der spezifischen bzw. flächenhaften Widerstände${\text{R(ΔT) = R}}_{\text{To}} \text{[1 + α(ΔT) + β (ΔT)² +γ(ΔT)³]}$
dieser Zonen, so finden sich welche mit (nahezu) linearem Temperturkoeffizienten wie die N⁺-dotierten bzw. metallischen Zonen und solche mit einem mehr oder weniger hohen Anteil an Termen höherer Ordnung wie die P-dotierten. Ebenso finden sich Zonen mit mehr oder weniger hoher Piezo-Empfindlichkeit.

### Zeichnung

Die Erfindung sei anhand der Figuren 1 bis 11 erläutert. Figur 1 zeigt die Grundschaltung einer Bandgap-Referenz nach Brokaw, ergänzt durch eine Anwerfschaltung. In den Figuren 2 bis 4 sind die Temperaturgänge der Referenzspannungen einer beispielhaften Schaltung für Widerstände mit drei verschiedenen Temperaturkoeffizienten im Temperaturbereich von - 40 °C ≦ Tj ≦ + 160 °C wiedergegeben. Die Figuren 5 und 6 stellen Modifikationen der Schaltung nach Figur 1 dar, Figur 7 den damit erzeugten Temperaturgang der Referenzspannung. In Figur 8 ist die Schaltung und in Figur 9 das Layout überkreuzgekoppelter Lateraltransistoren zur Verminderung ihrer Piezoempfindlichkeit aufgezeigt, ebenso in Figur 10 und 11 die Anordnung im Layout für die kritischen NPN-Referenz-Transistoren.

### Beschreibung der Ausführungsbeispiele

Die Bandgap-Referenz nach Figur 1 besteht aus den beiden Referenz-Transistoren 23 und 24, wobei der Transistor 24 in der Regel durch Parallelschalten von K gleichen Transistoren 23 mit 2 ≦ K ≦ 16 hergestellt ist. Wegen der formalen Abhängigkeit von In K ist K = 4 bereits ausreichend und K über 8 kaum gebräuchlich. Zusammen mit dem Widerstand 22 erzeugt die Anordnung am Widerstand 21 eine temperaturproportionale Spannung, die den negativen Temperaturgang der Basis-Emitter-Spannung des Transistors 23 bei richtiger Auslegung bereits recht gut kompensiert. Die Potentialdifferenz 17/15 stellt die Summenspannung dar. Sie entspricht recht genau dem Potential des Bandabstands (von Silizium).

Die beiden Referenz-Transistoren 23, 24 arbeiten auf den Stromspiegel mit den beiden lateralen PNP-Transistoren 25, 26, deren gemeinsame Basis über den PNP-Emitterfolger 27 am Kollektor 24 liegt. Entsprechend wird mit dem PNP-Emitterfolger 6 vom Kollektor des Transistors 23 ausgekoppelt, dessen Emitter mit der Basis des NPN-Emitterfolgers 7 verbunden ist. Um auch größere Spannungen als die Bandgap-Spannung zu erhalten, ist der Emitter des Transistors 7 nicht direkt am Punkt 17, sondern über den Widerstand 8 am Punkt 17 angeschlossen. Die an der Klemme 18 abzunehmende Referenzspannung ist somit entsprechend dem Transformationsverhältnis der Widerstände 8, 9 höher. Die Transistoren 25, 26, 27, 6, 7 bilden einen Operationsverstärker, der mittels des Kondensators 10 dynamisch stabilisiert ist. Der ebenfalls als Stromspiegel arbeitende Transistor 4 mit Widerstand 5 liefert einen hinreichend kleinen "Anlaufstrom" in die Schaltung. Der positive Pol der Betriebsspannung ist mit der Klemme 16, der negative mit der Klemme 15 verbunden.

Den Temperaturverlauf der Referenzspannung eines Beispiels in der Schaltung nach Figur 1 zeigt Figur 2. Dort ist die Bandgap-Spannung als Funktion der Temperatur zwischen - 40 °C und + 160 °C für eine Ausführung wiedergegeben, bei der die horizontale Tangente in die Mitte des Temperaturbereichs gelegt ist und die Widerstände 21 und 22, wie bei einfachen Referenzen üblich, mittels der Basis-Diffusion dargestellt sind. Wie daraus hervorgeht, weist die Referenzspannung einen ziemlich parabelförmigen Temperaturverlauf auf, der bekanntlich vom Herstellungsprozeß, also von Dotierungen und Dotierungsprofilen abhängig ist und somit bei anderen Ausführungen auch noch Terme höherer Ordnung enthalten kann. An den beiden Ecktemperaturen beträgt die Ablage etwas mehr als - 5 mV, entsprechend einem mittleren Temperaturkoeffizienten von - 4 %.

In diesem Beispiel läßt sich der Temperaturgang bereits dadurch deutlich verbessern, daß für die Widerstände 21, 22 die Emitterdiffusion anstelle der Basisdiffusion herangezogen wird, wie die Figur 3 erkennen läßt. Werden ferner in unserem Beispiel - rein theoretisch - die Widerstände 21 und 22 mit dem Temperaturkoeffizienten "0" versehen, so zeigt die in Figur 4 wiedergegebene Rechnung immer noch eine Abweichung von ca. - 2,3 mV mit Anteilen höherer Ordnung.

Dieser stets in etwa parabelförmige Verlauf läßt sich nun dadurch kompensieren, daß in Figur 1 dem Widerstand 21 ein Temperaturkoeffizient mit größeren Anteilen an Termen höherer Ordnung gegeben wird als dem Widerstand 22.

Figur 5 zeigt eine Modifikation der Schaltung für eine Ausführung der Widerstände mit einer Zone des Prozesses, die einen größeren quadratischen Term β₂₁ enthält. Da nun β₂₂ stets kleiner sein muß als β₂₁, ist in diesem Fall der Widerstand 22 in mindestens zwei Teil-Widerstände 32, 42 aufzuspalten und für den Kompensations-Widerstand 42 eine Zone mit kleinerem β zu verwenden. Eine hinreichend gute Kompensation für dieses Beispiel ergibt sich, wenn die Differenz der Koeffizienten der quadratischen Terme β₂₁ und β₂₂ bei 0,74 ^{·} 10⁻⁶ liegt. Führt man die Widerstände 21, 32 mittels der Basisdiffusion und den Widerstand 42 mittels der Emitterdiffusion aus, so ergibt sich der Temperaturverlauf nach Figur 7 mit 3 435 Ω für den Widerstand 21, 393Ω für den Widerstand 32 und 60Ω für den Widerstand 42.

Wie bereits erwähnt, sollten die Widerstände mit Zonen gebildet werden, die einen möglichst geringen Piezoeffekt aufweisen, wie etwa der Emitterdiffusion oder anderer stärker n-dotierter Zonen. In diesem Fall enthält der Temperaturkoeffizient des Quadratwiderstands praktisch keine Terme höherer Ordnung. Die Lösung hierzu ist in Figur 6 wiedergegeben. Damit sich der Widerstand 21 mit einem höheren quadratischen Anteil als der Widerstand 22 darstellen läßt, ist er in die Teil-Widerstände 31 und 41 aufzuspalten und der Kompensations-Widerstand 41 mittels einer Zone mit größerem quadratischem Term auszuführen. Die Differenz β₂₁ - β₂₂ sollte jetzt 0,49 ^{·} 10⁻⁶ betragen. Enthält die Emitterdiffusions-Zone keine Terme höhere Ordnung und weist die für den Kompensations-Widerstand 41 benutzte Basisdiffusion wieder den gleichen quadratischen Term auf wie im vorigen Beispiel, so erhält der Widerstand 31 den Wert 3 135Ω und der Widerstand 22 den Wert 453Ω , die Korrektur in Basisdiffusion 41 erhält den Wert 300Ω. Der Verlauf des Temperaturgangs entspricht ebenfalls dem von Figur 7.

Werden zur Kompensation des quadratischen Terms der Referenzspannung prozeßbedingte Streuungen berücksichtigt, so liegt die Differenz der resultierenden quadratischen Terme bei einer Kompensation im Widerstand 22 mittels des Widerstands 42 im Bereich 0,3 ^{·} 10⁻⁶ ≦ β₂₁ - β₂₂≦ 1,2 ^{·} 10⁻⁶. Wird dagegen im Widerstand 21 mittels des Widerstands 41 kompensiert, so ist der Bereich mit 0,2 ^{·} 10⁻⁶≦ β₂₁ ≦ 0,8 ^{·} 10⁻⁶ anzusetzen.

Die resultierenden Terme β₂₁ und β₂₂ lassen sich aus den bekannten Termen der für die Widerstände verwendeten Zonen berechnen. Für eine Kompensation im Bereich des Widerstands 21 ist allgemein$\text{β₂₁ = (β₃₁.R₃₁ + β₄₁.R₄₁).(R₃₁ + R₄₁)⁻¹}$
bzw. für eine Kompensation im Bereich des Widerstands 22$\text{β₂₂ = (β₃₂.R₃₂ + β₄₂.R₄₂).(R₃₂ + R₄₂)⁻¹.}$

Treten, wie aus der Literatur ersichtlich, beim Temperaturgang der Referenzspannung auch Terme höherer Ordnung auf, so ist es vorteilhaft, auch diese zu berücksichtigen.

Widerstände mit differierenden Temperaturkoeffizienten lassen sich wegen des unterschiedlich großen Anteils der seitlichen Unterdiffusion am Gesamt-Widerstand auch durch eine Modulation der Breite der Widerstände im Design darstellen, zumal ja nur geringfügige Differenzen im quadratischen Term zu erzeugen sind bzw. ein Term dritter Ordnung zu erzeugen ist. Beobachtungen nach scheinen Terme dritter Ordnung bei besonders schmalen Widerständen aufzutreten. Wegen der generellen Abhängigkeit der Temperaturkoeffizienten vom Herstellungsprozeß können hierzu keine konkreten Angaben gemacht werden.

Die angegebenen Kompensationen sind einigermaßen exakt nur einzuhalten, sofern der Istwert des Maximums der Bandgapspannung auch bei der der Rechnung zugrundegelegten Temperatur liegt. Es ist deshalb vorteilhaft, auf dieses Maximum hin abzugleichen.

Bei den vorgeschlagenen Lösungen sind die Widerstände 21 und 22 durch mehr als eine Zone dargestellt. Dies bedeutet, daß auch mit unterschiedlichen Prozeß-Streuungen, also Widerstands-Streuungen zu rechnen ist, die zu einer Streuung des Teilerverhältnisses führen. Bei einer Präzisions-Referenzspannungsquelle ist das Teilerverhältnis auf seinen Sollwert abzugleichen durch Verändern des Kompensations-Widerstands 41 oder 42. Methoden zum Abgleich von Widerstands-Netzwerken beim Waferproben sind in A. B. Grebene: "Bipolar and MOS Analog Integrated Circuit Design" by John Wiley & Sons, 1984, Seiten 155 bis 159 beschrieben und nicht Gegenstand der Erfindung.

Obwohl die Präzisions-Referenzspannungsquelle trotz mittels der relativ niederohmigen Emitterdiffusion dargestellten Widerständen 31 und 22 einschließlich eines vierstufigen Abgleich-Netzwerks nur eine Chipfläche von ca. 0,3 mm² benötigt, sind Maßnahmen zur Verringerung der Piezoempfindlichkeit vorteilhaft. Die Kollektoren der beiden PNP-Lateraltransistoren 25 und 26 sind deshalb entsprechend der Schaltung nach Figur 8 in jeweils zwei gleiche Teilkollektoren aufgespalten und kreuzweise miteinander verbunden. Zwischen den Transistoren 25 und 26 ist zum Ableiten eventueller Basisströme ein weiterer Transistor 11 eingefügt, um so höhere Betriebstemperaturen zu erreichen.

Ein mögliches Layout hierzu zeigt Figur 9. Auch die NPN-Referenz-Transistoren 23 und 24 sind symmetrisch zueinander angeordnet, und zwar für ein Emitterverhältnis 1:2 und 1:4 nach Figur 10 und für ein Emitterverhältnis 1:4 und 1:8 nach Figur 11. In letzterer sind nur vier Teiltransistoren 24 eingezeichnet. Durch Auffüllen der freien Plätze mit weiteren vier Teiltransistoren läßt sich leicht das in etwa piezokompensierte Verhältnis 1:8 herstellen. Die Verdrahtung ist auch bei acht um den Transistor 23 angeordneten Teiltransistoren 24 kein Problem, da sich die acht Teiltransistoren in einer einzigen Kollektorwanne unterbringen lassen.

Präzisions-Referenzspannungsquellen sind mit den bisherigen Methoden selbst mit aufwendigen Technologien kaum gezielt herzustellen und deshalb in der Regel teure Selektionstypen aus einem größeren Fertigungslos. Demgegenüber lassen sie sich nach den Vorschlägen der Erfindung gezielt mit Standard-Technologien herstellen. Ihr Flächenbedarf ist kaum größer als der gewöhnlicher Referenzspannungsquellen.

## Patentansprüche

1. Monolithisch integrierte Präzisions-Referenzspannungsquelle nach dem Bandgap-Prinzip mit einem ersten NPN-Referenztransistor (23) und einem zweiten NPN-Referenztransistor (24), die zueinander parallelgeschaltet sind, um einen Strom in zwei Strompfade zu teilen, und von denen jeder eine Emitterelektrode, eine Kollektorelektrode und eine Basiselektrode hat, wobei die Basiselektroden der beiden Referenztransistoren (23, 24) miteinander und mit einer Ausgangsklemme (18) verbunden sind, an der die Referenzspannung abgenommen wird, und wobei ferner eine Reihenschaltung aus einem ersten Widerstand (21) und einem zweiten Widerstand (22) von einem Versorgungspotential (15) zur Emitterelektrode des zweiten NPN-Referenztransistors (24) führt und die Emitterelektrode des ersten NPN-Referenztransistors (23) an den Knotenpunkt zwischen dem ersten (21) und dem zweiten (22) Widerstand angeschlossen ist, und mit einem ersten PNP-Stromspiegeltransistor (25) und einem zweiten PNP-Stromspiegeltransistor (26) zur Einprägung der Ströme in die Strompfade der beiden NPN-Referenztransistoren (23, 24), dadurch gekennzeichnet, daß zur Verminderung der Einwirkung des Piezoeffekts auf die beiden genannten, als Lateraltransistoren ausgebildeten PNP-Stromspiegeltransistoren (25, 26) deren Kollektoren in ihrem Umfang halbiert und die Hälften jeweils über Kreuz miteinander verbunden sind (Figur 8, Figure 9).

2. Präzisions-Referenzspannungsquelle nach Anspruch 1, dadurch gekennzeichnet, daß zur Verminderung der Einwirkung des Piezoeffekts auf die mit unterschiedlicher Stromdichte betriebenen NPN-Referenztransistoren (23, 24) die mindestens zwei gleichen Teiltransistoren des zweiten Referenztransistors (24) bezüglich des Piezoeffekts symmetrisch zum ersten Referenztransistor (23) angeordnet sind.

3. Präzisions-Referenzspannungsquelle nach Anspruch 1 oder 2, dadurch gekennzeichnet, daß zur Kompensation des in den beiden Referenztransistoren (23, 24) verbleibenden Temperaturkoeffizienten höherer Ordnung die beiden Widerstände (21, 22) mindestens teilweise durch Zonen mit unterschiedlichem Temperaturkoeffizienten gebildet sind und daß der quadratische Term des Temperaturkoeffizienten des ersten Widerstands (21) größer ist als der quadratische Term des Temperaturkoeffizienten des zweiten Widerstands (22).

4. Präzisions-Referenzspannungsquelle nach Anspruch 3, dadurch gekennzeichnet, daß bei einer Herstellung des ersten Widerstands (21) mittels einer Zone mit größerem quadratischen Term des Temperaturkoeffizienten der zweite Widerstand (22) aufgespalten ist in die Reihenschaltung aus einem ersten Teilwiderstand (32) und einem zweiten Teilwiderstand (42), wobei der erste Teilwiderstand (32) mittels der gleichen Zone wie der erste Widerstand (21) und der als Kompensations-Widerstand dienende zweite Teilwiderstand (42) mittels einer Zone mit kleinerem quadratischem Term ausgeführt ist (Figur 5).

5. Präzisions-Referenzspannungsquelle nach Anspruch 4, dadurch gekennzeichnet, daß die Differenz der quadratischen Terme der Temperaturkoeffizienten β₂₁ des ersten Widerstands (21) und β₂₂ des durch die Summe der Teilwiderstände (32, 42) erzeugten resultierenden zweiten Widerstands (22) im Bereich liegt von 0,3 x 10⁻⁶ ≦ β₂₁ - β₂₂≦ 1,2 x 10⁻⁶.

6. Präzisions-Referenzspannungsquelle nach Anspruch 4, dadurch gekennzeichnet, daß der erste Widerstand (21) und der erste Teilwiderstand (32) hergestellt sind mittels der Basisdiffusionszone und der als Kompensations-Widerstand dienende zweite Teilwiderstand (42) mittels der Emitterdiffusionszone (Figur 5).

7. Präzisions-Referenzspannungsquelle nach Anspruch 3, dadurch gekennzeichnet, daß bei einer Herstellung des zweiten Widerstands (22) mittels einer Zone mit kleinerem quadratischem Term der erste Widerstand (21) aufgespalten ist in die Reihenschaltung aus einem dritten Teilwiderstand (31) und einem vierten Teilwiderstand (41), wobei der dritte Teilwiderstand (31) mittels der gleichen Zone wie der zweite Widerstand (22) und der als Kompensations-Widerstand dienende vierte Teilwiderstand (41) mittels einer Zone mit größerem quadratischem Term ausgeführt ist (Figur 6).

8. Präzisions-Referenzspannungsquelle nach Anspruch 7, dadurch gekennzeichnet, daß die Differenz der quadratischen Terme der Temperaturkoeffizienten β₂₁ des durch die Summe der Teilwiderstände (31, 41) erzeugten resultierenden ersten Widerstand (21) und β₂₂ des zweiten Widerstands (22) im Bereich liegt von 0,2 x 10⁻⁶ ≦ β₂₁ - β₂₂ ≦ 0,8 x 10⁻⁶.

9. Präzisions-Referenzspannungsquelle nach Anspruch 7, dadurch gekennzeichnet, daß der zweite Widerstand (22) und der dritte Teilwiderstand (31) hergestellt sind mittels der Emitterdiffusionszone und der als Kompensations-Widerstand dienende vierte Teilwiderstand (41) mittels der Basisdiffusionszone (Figur 6).

10. Präzisions-Referenzspannungsquelle nach einem der Ansprüche 3 bis 9, gekennzeichnet durch einen Abgleich des durch unvermeidbare Fertigungsstreuungen vom Sollwert abweichenden Istwerts der Referenzspannung auf den Sollwert.

11. Präzisions-Referenzspannungsquelle nach Anspruch 10, gekennzeichnet durch einen Abgleich durch Verändern mindestens eines der beiden als Kompensations-Widerstände dienenden Teilwiderstände (41 bzw. 42).

12. Präzisions-Referenzspannungsquelle nach Anspruch 2, dadurch gekennzeichnet, daß der zweite Referenztransistor (24) aus vier bzw. acht gleichen Teiltransistoren besteht (Figur 10, Figur 11).

13. Präzisions-Referenzspannungsquelle nach einem der Ansprüche 3 bis 12, dadurch gekennzeichnet, daß auch der Term dritter Ordnung für die Korrektur des in den beiden mit unterschiedlicher Stromdichte betriebenen Referenztransistoren (23, 24) verbleibenden Temperaturkoeffizienten höherer Ordnung mit berücksichtigt ist.

14. Präzisions-Referenzspannungsquelle nach Anspruch 13, dadurch gekennzeichnet, daß der Temperaturkoeffizient mindestens eines Teilwiderstands der Widerstandskombinationen (21 und 22; 31, 41 und 22; bzw. 21, 32 und 42) veränderbar ist durch Verändern seiner Breite im Design.

15. Präzisions-Referenzspannungsquelle nach einem der Ansprüche 3 bis 14, dadurch gekennzeichnet, daß ein vom Temperaturkoeffizienten "O" abweichender definierter Temperaturkoeffizient der Referenzspannung eingestellt ist durch Verändern des Teilerverhältnisses der Widerstände [21, 22; 21, (32 + 42); oder 22, (31 + 41)] bezogen auf den Wert des Teilerverhältnisses zum Erreichen des Temperaturkoeffizienten "O".

## Claims

1. Monolithically integrated precision reference voltage source employing the bandgap principle, having a first N-P-N reference transistor (23) and a second N-P-N reference transistor (24) which are connected in parallel with one another in order to divide a current into two current paths, and each of which has an emitter electrode, a collector electrode and a base electrode, the base electrodes of the two reference transistors (23, 24) being connected to one another and to an output terminal (18) at which the reference voltage is taken off and a series circuit comprising a first resistor (21) and a second resistor (22) further leading from a supply potential (15) to the emitter electrode of the second N-P-N reference transistor (24) and the emitter electrode of the first N-P-N reference transistor (23) being connected to the node between the first (21) and the second (22) resistor, and having a first P-N-P current-balance transistor (25) and a second P-N-P current-balance transistor (26) for impressing the currents on the current paths of the two N-P-N reference transistors (23, 24), characterised in that, to reduce the influence of the piezoelectric effect on the two P-N-P current-balance transistors (25, 26) mentioned, which are constructed as lateral transistors, their collectors are halved in size and the halves are each interconnected crosswise (Figure 8, Figure 9).

2. Precision reference voltage source according to Claim 1, characterised in that, to reduce the influence of the piezoelectric effect on the N-P-N reference transistors (23, 24) driven at different current density, the at least two identical component transistors of the second reference transistor (24) are arranged symmetrically with respect to the first reference transistor (23) in relation to the piezoelectric effect.

3. Precision reference voltage source according to Claim 1 or 2, characterised in that, to compensate for the temperature coefficient of higher order remaining in the two reference transistors (23, 24), the two resistors (21, 22) are formed as least partly by zones having different temperature coefficients, and in that the quadratic term of the temperature coefficient of the first resistor (21) is greater than the quadratic term of the temperature coefficient of the second resistor (22).

4. Precision reference voltage source according to Claim 3, characterised in that, in a production of the first resistor (21) by means of a zone having a larger quadratic term of the temperature coefficient, the second resistor (22) is split up into the series circuit comprising a first component resistor (32) and a second component resistor (42), the first component (32) being constructed by means of the same zone as the first resistor (21) and the second component resistor (42), serving as compensation resistor, being constructed by means of a zone with a smaller quadratic term (Figure 5).

5. Precision reference voltage source according to Claim 4, characterised in that the difference in the quadratic terms of the temperature coefficients β₂₁ of the first resistor (21) and β₂₂ of the resulting second resistor (22) produced by the sum of the component resistors (32, 42) is in the range of 0.3 x 10⁻⁶ ≦ β₂₁ - β₂₂ ≦ 1.2 × 10⁻⁶.

6. Precision reference voltage source according to Claim 4, characterised in that the first resistor (21) and the first component resistor (32) are produced by means of the base diffusion zone and the second component resistor (42), serving as compensation resistor, by means of the emitter diffusion zone (Figure 5).

7. Precision reference voltage source according to Claim 3, characterised in that, in a production of the second resistor (22) by means of a zone having a smaller quadratic term, the first resistor (21) is split up into the series circuit comprising a third component resistor (31) and a fourth component resistor (41), the third component resistor (31) being constructed by means of the same zone as the second resistor (22) and the fourth component resistor (41), serving as compensation resistor, by means of a zone having a larger quadratic term (Figure 6).

8. Precision reference voltage source according to Claim 7, characterised in that the difference in the quadratic terms of the temperature coefficients β₂₁ of the resulting first resistor (21) produced by the sum of the component resistors (31, 41 ) and β₂₂ of the second resistor (22) is in the range of 0.2 x 10⁻⁶ ≦ β₂₁ - β₂₂ ≦ 0.8 × 10⁻⁶.

9. Precision reference voltage source according to Claim 7, characterised in that the second resistor (22) and the third component resistor (31) are produced by means of the emitter diffusion zone and the fourth component resistor (41), serving as compensation resistor, by means of the base diffusion zone (Figure 6).

10. Precision reference voltage source according to one of Claims 3 to 9, characterised by an alignment of the actual value of the reference voltage, which actual value deviates from the reference value as a result of unavoidable manufacturing tolerances, with the reference value.

11. Precision reference voltage source according to Claim 10, characterised by an alignment by altering at least one of the two component resistors (41 or 42, respectively), serving a compensation resistors.

12. Precision reference voltage source according to Claim 2, characterised in that the second reference transistor (24) comprises four or eight, respectively, identical component resistors (Figure 10, Figure 11).

13. Precision reference voltage source according to one of Claims 3 to 12, characterised in that the third-order term for the correction of the temperature coefficients of higher order remaining in the two reference transistors (23, 24) driven with different current density is also concomitantly taken into account.

14. Precision reference voltage source according to Claim 13, characterised in that the temperature coefficient of at least one component resistor of the resistor combinations (21 and 22; 31, 41 and 22; or 21, 32 and 42, respectively) can be altered by altering its width in the design.

15. Precision reference voltage source according to one of Claims 3 to 14, characterised in that a defined temperature coefficient, deviating from the temperature coefficient "0", of the reference voltage is adjusted by altering the divider ratio of the resistors [21, 22; 21, (32 + 42); or 22, (31 + 41)] referred to the value of the divider ratio to achieve the temperature coefficient "0".

## Revendications

1. Source de tension de référence de précision intégrée monolithiquement selon le principe du bandgap avec un premier transistor de référence NPN (23) et un second transistor de référence NPN (24), qui sont branchés en parallèle l'un par rapport à l'autre, pour diviser un courant en deux trajets de courant, et dont chacun a une électrode d'émetteur, une électrode de collecteur et une électrode de base, tandis que les électrodes de base des deux transistors de référence (23, 24) sont reliées ensemble et avec une borne de sortie (18), sur laquelle est prélevée la tension de référence, et tandis qu'en outre, un branchement en série constitué d'une première résistance (21) et d'une seconde résistance (22) va d'un potentiel d'alimentation (15) vers l'électrode d'émetteur du second transistor de référence NPN (24) et que l'électrode d'émetteur du premier transistor de référence NPN (23) est raccordée au point de jonction entre la première résistance (21) et la seconde résistance (22), et avec un premier transistor à miroir de courant PNP (25) et un second transistor à miroir de courant PNP (26) pour appliquer les courants sur les trajets du courant des deux transistors de référence NPN (23, 24), source de tension de référence de précision caractérisée en ce que pour diminuer l'action de l'effet piézo-électrique sur les deux transistors à miroir de courant PNP (25, 26) revêtant la forme de transistors latéraux, leurs collecteurs sont partagés en deux sur leur périphérie et les moitiés sont respectivement reliées ensemble en croix (figure 8, figure 9).

2. Source de tension de référence de précision selon la revendication 1, caractérisée en ce que pour diminuer l'action de l'effet piézo-électrique sur les transistors de référence NPN (23, 24) exploités avec des densités de courant différentes, au moins deux transistors partiels identiques du second transistor de référence (24) sont disposés, en ce qui concerne l'effet piézo-électrique, symétriquement par rapport au premier transistor de référence (23).

3. Source de tension de référence de précision, selon la revendication 1 ou la revendication 2, caractérisée en ce que, pour la compensation du coefficient de température d'ordre plus élevé subsistant dans les deux transistors de référence (23, 24), les deux résistances (21, 22) sont constituées au moins partiellement par des zones avec des coefficients de température différents et en ce que le terme quadratique des coefficients de température de la première résistance (21) est supérieur au terme quadratique des coefficients de température de la seconde résistance (22).

4. Source de tension de référence de précision, selon la revendication 3, caractérisée en ce que, lors d'une réalisation de la première résistance (21) au moyen d'une zone avec un plus grand terme quadratique du coefficient de température, la seconde résistance (22) est dédoublée en un circuit série constitué d'une première résistance partielle (32) et d'une seconde résistance partielle (42), tandis que la première résistance partielle (32) est réalisée au moyen de la même zone que la première résistance (21), tandis que la seconde résistance partielle (42), jouant le rôle de résistance de compensation, est réalisée au moyen d'une zone avec un terme quadratique plus petit (figure 5).

5. Source de tension de référence de précision, selon la revendication 4, caractérisée en ce que la différence des termes quadratiques des coefficients de température β₂₁ de la première résistance (21) et β₂₂ de la seconde résistance (22) résultant de la somme des résistances partielles (32, 42) se situe dans le domaine de :$\text{0,3 x 10⁻⁶ ≦ β₂₁ - β₂₂ ≦ 1,2 x 10⁻⁶.}$

6. Source de tension de référence de précision, selon la revendication 4, caractérisée en ce que la première résistance (21) et la première résistance partielle (32) sont réalisées au moyen de la zone de diffusion de base et la seconde résistance partielle (42) jouant le rôle de résistance de compensation, est réalisée au moyen de la zone de diffusion d'émetteur (figure 5).

7. Source de tension de référence de précision, selon la revendication 3, caractérisée en ce que lors d'une réalisation de la seconde résistance (22) au moyen d'une zone avec un terme quadratique plus petit, la première résistance (21) est dédoublée en un branchement en série constitué d'une troisième résistance partielle (31) et d'une quatrième résistance partielle (41), tandis que la troisième résistance partielle (31) est réalisée au moyen de la même zone que la seconde résistance (22) et que la quatrième résistance partielle (41) jouant le rôle de résistance de compensation, est réalisée au moyen d'une zone avec une plus grand terme quadratique (figure 6).

8. Source de tension de référence de précision, selon la revendication 7, caractérisée en ce que la différence des termes quadratiques du coefficient de température β₂₁ de la première résistance (21) résultant de la somme des résistances partielles (31, 41) et du coefficient de température β₂₂ de la seconde résistance (22) se situe dans le domaine de :$\text{0,2 x 10⁻⁶ ≦ β₂₁ - β₂₂ ≦ 0,8 x 10⁻⁶.}$

9. Source de tension de référence de précision selon la revendication 7, caractérisée en ce que la seconde résistance (22) et la troisième résistance partielle (31) sont réalisées au moyen de la zone de diffusion d'émetteur, tandis que la quatrième résistance partielle (41) jouant le rôle de résistance de compensation est réalisée au moyen de la zone de diffusion de base (figure 6).

10. Source de tension de référence de précision, selon une des revendications 3 à 9, caractérisée par une égalisation à la valeur de consigne de la valeur réelle de la tension de référence différant de la valeur de consigne du fait des inéluctables dispersions de fabrication.

11. Source de tension de référence de précision, selon la revendication 10, caractérisée par une égalisation obtenue par modification d'au moins une des deux résistances partielles (41 ou bien 42) jouant le rôle de résistances de compensation.

12. Source de tension de référence de précision, selon la revendication 2, caractérisée en ce que le second transistor de référence (24) est constitué par quatre ou bien huit transistors partiels identiques (figure 10, figure 11).

13. Source de tension de référence de précision, selon une des revendications 3 à 12, caractérisée en ce que le terme de troisième ordre pour la correction du coefficient de température d'ordre plus élevé subsistant dans les deux transistors de référence (23, 24) exploité avec des densités de courant différentes, est également pris en compte.

14. Source de tension de référence de précision, selon la revendication 13, caractérisé en ce que le coefficient de température d'au moins une résistance partielle des combinaisons de résistances (21 et 22; 31, 41 et 22; ou bien 21, 32 et 42) est susceptible d'être modifié en modifiant sa largeur sur le projet.

15. Source de tension de référence de précision selon une des revendications 3 à 14, caractérisée en ce qu'un coefficient de température défini de la tension de référence différent du coefficient de température "0" est ajusté par modifications du rapport de vision des résistances [21, 22; 21, (32 + 42); ou bien 22, (31 + 41)], rapporté à la valeur du rapport de division pour obtenir le coefficient de température "0".
